# EUROPÄISCHE PATENTSCHRIFT

(11) **EP 1 936 086 B1**
(45) Veröffentlichungstag und Bekanntmachung des Hinweises auf die Patenterteilung: **10.02.2010**
(21) Anmeldenummer: 06026863.8
(22) Anmeldetag: 23.12.2006
(51) Int. Cl.: E05D 15/52, E05D 5/02, E05D 15/30

(54) **Ecklagerbeschlag für Fenster, Türen oder dgl.**
Corner fitting for windows, doors or similar
Palier d'angle pour fenêtres, portes ou analogues

(43) Veröffentlichungstag der Anmeldung: 25.06.2008
(73) Patentinhaber: ROTO FRANK Aktiengesellschaft, 70771 Leinfelden-Echterdingen (DE)
(72) Erfinder: Siegler, Martin, 73230 Kirchheim/Teck (DE)
(74) Vertreter: Schiz, Jochen

(56) Entgegenhaltungen:
- EP-A- 1 568 839
- EP-A- 1 669 531
- EP-A1- 1 061 223
- EP-A1- 1 256 682

## Beschreibung

Die Erfindung betrifft einen verdeckt liegender Ecklagerbeschlag für ein Fenster, eine Tür oder dgl. mit einer an einem Rahmen zu befestigenden Grundplatte, die einen horizontalen und einen vertikalen Schenkel aufweist, wobei ein Schenkelabschnitt des vertikalen Schenkels gegenüber der falzluftseitigen Vorderseite des vertikalen Schenkels zurückversetzt ist, sowie einen verdeckt liegenden Ecktagerbeschiag für ein Fenster, eine Tür oder dergleichen mit einer an einem Rahmen zu befestigenden Grundplatte, die einen horizontalen und einen vertikalen Schenkel aufweist, wobei ein Stützwinkel vorgesehen ist, der mit der Grundplatte verbunden ist.

Ein Ecklagerbeschlag dient zur Verbindung des Rahmens und des Flügels in einem unteren Bereich des Rahmens. Bei verdeckt liegenden Beschlägen von Fenstern, Türen oder dergleichen, mit und ohne Überschlag, muss das Flügelgewicht durch den verdeckt liegenden Beschlag aufgenommen werden. Weiterhin muss, insbesondere bei Fenstern, Türen oder dergleichen mit Überschlag, der Flügel zum Öffnen zunächst vom festen Rahmen abgestellt werden, damit es nicht zu einer Kollision zwischen Überschlag und Blendrahmen beim Öffnen des Flügels kommt. Für den verdeckt liegenden Beschlag steht nur ein begrenzter Einbauraum zu Verfügung. Der verdeckt liegende Beschlag muss daher für einen begrenzten Einbauraum konstruiert werden und dennoch in der Lage sein, hohe Flügelgewichte abzutragen. Dies bedeutet, dass das Gewicht des Flügels möglichst über einen großen Bereich in den Blendrahmen eingeleitet werden muss, um so eine Überlastung eines kleinen Bereichs zu verhindern.

Aus der EP 1 256 682 A1 ist ein Ecklagerbeschlag bekannt, der eine an einem Rahmen zu befestigende Grundplatte aufweist, die einen horizontalen und einen vertikalen Schenkel umfasst. Das freie Ende des vertikalen Schenkels ist gegenüber dem übrigen Teil des vertikalen Schenkels zurückversetzt.

Aus der EP 1 568 839 A2 ist eine Ecklageranordnung bekannt, bei der von der Grundplatte, die einen horizontalen Schenkel darstellt, ein vertikaler Schenkel absteht.

Aufgabe der vorliegenden Erfindung ist es, einen Ecklagerbeschlag bereitzustellen, mit dem auch hohe Flügellasten abgetragen werden können.

Diese Aufgabe wird erfindungsgemäß durch einen Ecklagerbeschlag der eingangs genannten Art gelöst, wobei der Schenkelabschnitt sich unmittelbar an den horizontalen Schenkel anschließt, um Platz für ein Eckband zu schaffen. Durch den Schenkelabschnitt ist der Beschlag verstärkt. Der Schenkelababschnitt ist zurückversetzt, um eine Aussparung zu bilden, in die ein Teil eines Eckbandes beziehungsweise einer Lasche einer Scherengeometrie bei geschlossenem Flügel einfahren kann. Durch diese Maßnahme wird eine kompakte Bauweise bei hoher Lastabtragung realisiert.

Beispielsweise kann vorgesehen sein, dass der zurück versetzte Schenkelabschnitt aus dem vertikalen Schenkel ausgeformt ist. Dies hat den Vorteil, dass kein zusätzliches Teil an dem vertikalen Schenkel befestigt werden muss.

In den Rahmen der Erfindung fällt auch ein verdeckt liegender Ecklagerbeschlag mit den Merkmalen des Anspruchs 3. Insbesondere kann der zurück versetzte Schenkelabschnitt Bestandteil des Stützwinkels sein. Da der Stützwinkel mit der Grundplatte verbunden ist, kann er als Bestandteil der Grundplatte betrachtet werden. Durch den Stützwinkel kann ein Standardbeschlag kostengünstig "aufgerüstet" werden, um höhere Flügelgewichte abtragen zu können. Beispielsweise kann ein Standardbeschlag so ausgelegt werden, dass er ein Flügelgewicht abtragen kann, das für etwa 95% der gefertigten Fenster ausreicht. Für die restlichen 5% der Fenster kann der Standardbeschlag mit einem Stützwinkel nachgerüstet werden, so dass ein höheres Flügelgewicht abgetragen werden kann. Somit kann ein Standardbeschlag mit geringem technischem Aufwand aufgerüstet werden. Die Grundplatte des Standardbeschlags ist so ausgelegt, dass der Blendrahmen nicht bearbeitet werden muss. Da das Grundplattenwerkzeug relativ teuer ist, wird keine neue Grundplatte (mit geänderter Kontur) für schwere Fenster gebaut, was grundsätzlich jedoch auch möglich wäre, sondern die Grundplatte wird erfindungsgemäß mit einem Stützwinkel versehen.

Eine besonders gute Stabilisierung ergibt sich, wenn der Stützwinkel den vertikalen Schenkel der Grundplatte abschnittsweise hintergreift und den horizontalen Schenkel abschnittsweise untergreift. Dabei kann der Stützwinkel die ganze Grundplatte bedecken oder auch nur Teile dieser. Ebenso ist die Stärke des Stützwinkels von der verwendeten Materialgüte abhängig. Wird ein Stützwinkel über die gesamte Länge der Grundplatte angebracht, so muss in Abhängigkeit von der vorhandenen Falzluft und der Materialdicke des Stützwinkels der Blendrahmen möglicherweise eingefräst werden. Durch den Stützwinkel wird verhindert, dass die Grundplatte nach vorne abkippen kann. Dies wird bei niedrigen Flügelgewichten bereits durch den vertikalen Schenkel der Grundplatte verhindert. Der Stützwinkel verhindert, dass es zu einer Verspannung des Systems kommt, was zu erhöhtem Verschleiß führen würde.

Die Stabilität wird weiter erhöht, wenn der Stützwinkel mit der Grundplatte fest verbunden ist. Dies kann beispielsweise mittels Schweißen, Kleben, Löten, Nieten oder dgl. erfolgen.

Für eine größtmögliche Stabilität des Ecklagerbeschlags ist es weiterhin vorteilhaft, wenn die Grundplatte und der Stützwinkel spaltfrei verbunden sind, also keine die Stabilität beeinträchtigende Zwischenräume vorhanden sind.

Bei einer besonders bevorzugten Ausführungsform kann vorgesehen sein, dass der zurück versetzte Schenkelabschnitt oder der Stützwinkel eine Durchgangsöffnung für eine Schraubbefestigung an einem Rahmen aufweist. Dadurch kann eine zusätzliche Verbindung zum Blendrahmen hergestellt werden.

Eine kompakte Bauweise des Beschlags wird ermöglicht, wenn eine nach unten gerichtete Lastaufnahmeeinrichtung vorgesehen ist. Eine solche Lastaufnahmeeinrichtung ist deshalb vorteilhaft, da diese nicht auch noch im Falzluftbereich zwischen Rahmen und Flügel untergebracht werden muss.

Vorteilhafterweise weist die Grundplatte zumindest einen Teil der Lastaufnahmeeinrichtung auf. Vorzugsweise weist die Grundplatte eine nach unten gerichtete Hülse auf, in der ein nach unten gerichteter Stützbolzen einer Traglasche drehbar angeordnet ist. Durch diese Anordnung kann die Traglasche das entstehende Biegemoment über den Stützbolzen in die Hülse einleiten. Die Traglasche ist fest mit dem Stützbolzen verbunden. Die Hülse, welche fest mit der Grundplatte verbunden ist, dient als Gegenlager zu dem auftretenden Biegemoment, welches über die Traglasche und den Stützbolzen eingeleitet wird. Die Hülse und der Stützbolzen bilden ein Drehgelenk. Dadurch wird die schwenkbare Verbindung der Grundplatte und der Traglasche realisiert. Die auftretenden Kräfte werden über die Hülse auf die Grundplatte übertragen. Diese leitet die Kräfte über die Verschraubung in den Blendrahmen. Die Kräfte in der Grundplatte werden durch die Länge der Hülse und des Stützbolzens beeinflusst. Diese sind daher für eine ausreichende Lastaufnahme entsprechend zu wählen.

Bei einer Ausgestaltung der Erfindung kann eine Scherengeometrie, bestehend aus der Traglasche und einer Steuerlasche, vorgesehen sein. Durch die Scherengeometrie wird ein Ausstellen des Flügels ermöglicht.

Besondere Vorteile ergeben sich, wenn eine Lasche dicker ausgebildet ist als die andere. Somit kann eine der Laschen dazu verwendet werden, zumindest einen Teil, vorzugsweise das gesamte Gewicht eines Flügels abzutragen. Die andere Lasche kann mit einer geringeren Dicke ausgeführt werden, wenn sie ausschließlich oder überwiegend als Steuerlasche verwendet wird. Dadurch, dass eine Lasche dünner ausgebildet ist als die andere, kann die Gesamthöhe von übereinander geklappten Laschen verringert werden, was insbesondere bei verdeckt liegenden Beschlägen von Vorteil ist.

Wenn die Traglasche mit einem flügelseitigen Eckband verbunden ist, kann die Grundplatte entlastet werden. Auf diese Weise kann die Scherengeometrie nicht abkippen. Dadurch wird die Grundplatte entlastet.

Bei einer Weiterbildung kann vorgesehen sein, dass an der Traglasche ein einen Hintergriff aufweisender Bolzen vorgesehen ist, der einen Abschnitt des Eckbandes hintergreift. Somit ist ein Absenken der Lasche nicht mehr möglich. Der Bolzen kann im Querschnitt T-förmig ausgeführt sein. Nach dem Einsetzen des Flügels kann durch Verdrehen des Bolzens ein Hintergriff am Eckband erzeugt werden.

Eine besonders kompakte Ausgestaltung des Ecklagerbeschlags wird ermöglicht, wenn der horizontale Schenkel der Grundplatte eine Führung für die Steuerlasche aufweist, wobei die Führung gebogen ausgebildet ist und/oder schräg zu einer Längsrichtung des horizontalen Schenkels ausgerichtet ist.

In den Rahmen der Erfindung fällt außerdem ein Fenster, eine Tür oder dergleichen, mit einem festen Rahmen und/oder wenigstens einem Flügel, umfassend zumindest einen oben beschriebenen Ecklagerbeschlag.

Weitere Merkmale und Vorteile der Erfindung ergeben sich aus der nachfolgenden Beschreibung von Ausführungsbeispielen der Erfindung, anhand der Figuren der Zeichnung, die erfindungswesentliche Einzelheiten zeigen, und aus den Ansprüchen. Die einzelnen Merkmale können je einzeln für sich oder zu mehreren in beliebiger Kombination bei einer Variante der Erfindung verwirklicht sein.

Bevorzugte Ausführungsbeispiele der Erfindung sind in der Zeichnung schematisch dargestellt und werden nachfolgend mit Bezug zu den Figuren der Zeichnung näher erläutert. Es zeigt:
- Fig. 1: einen erfindungsgemäßen Ecklagerbeschlag in perspektivischer Darstellung;
- Fig. 2: eine Seitenansicht des erfindungsgemäßen Ecklagerbeschlags;
- Fig. 3: eine Ansicht von unten auf eine Grundplatte eines erfindungsgemäßen Ecklagerbeschlags ohne Scherengeometrie;
- Fig. 4: eine Seitenansicht der Grundplatte und des Stützwinkels des erfindungsgemäßen Ecklagerbeschlags;
- Fig. 5: eine perspektivische Darstellung einer alternativen Ausführungsform eines Ecklagerbeschlags;
- Fig. 6: eine Draufsicht auf die Ausführungsform des Ecklagerbeschlags gemäß Figur 5.

In den Figuren 1 und 2 ist ein Ecklagerbeschlag 10 dargestellt. Dieser umfasst eine winkelförmige Grundplatte 11, die zur Befestigung des Beschlags 10 an einem Blendrahmen dient. Eine Steuerlasche 12 ist schwenkbar mit einer Traglasche 13 einer Scherengeometrie 14 verbunden. Das Ende 15 der Steuerlasche 12 ist entlang einer Führung 16 relativ zur Grundplatte 11 verschiebbar. Im Ausführungsbeispiel ist die Scherengeometrie 14 so ausgelegt, dass der Flügel so wenig wie möglich abgestellt wird und dennoch eine größtmögliche lichte Weite entsteht. Die Traglasche 13 ist mit der Grundplatte 11 schwenkbar verbunden. Zum Öffnen des Flügels wird dieser gerade soweit vom Rahmen abgestellt, dass es zu keiner Kollision zischen dem Überschlag und dem Rahmen kommt.

Die Grundplatte 11 kann mit einem Rahmen verschraubt werden. An dem Flügel ist ein in den Figuren 1, 2 nicht dargestelltes Eckband vorgesehen, mit dem der Flügel sich auf der Steuerlasche 12 abstützt.

Ein Tragbolzen 17 steht von der Steuerlasche 12 ab. Auf diesem Tragbolzen 17 sitzt das Eckband. Der Tragbolzen 17 bildet eine Eckbandaufnahme. Die Traglasche 13 weist an ihrem freien Ende ebenfalls einen Bolzen 18 auf, der von unten in das Eckband eingreift. Das Gewicht des Flügels wird über das Eckband auf den Tragbolzen 17 übertragen. Dieser überträgt das Gewicht dann auf die Steuerlasche 12. Die Steuerlasche 12 liegt auf der Traglasche 13 auf und überträgt somit die Last auf die Traglasche 13. Die Scherengeometrie 14 wurde so gewählt, dass eine möglichst große Überlappung der Steuerlasche 12 und der Traglasche 13 bei geöffnetem Flügel vorhanden ist. Somit wird ein entstehendes Biegemoment klein gehalten. Die Traglasche 13 muss eine größere Last aufnehmen als die Steuerlasche 12. Deshalb ist die Traglasche 13 dicker ausgebildet als die Steuerlasche 12.

Die Grundplatte 11 weist einen vertikalen Schenkel 11.1 und einen horizontalen Schenkel 11.2 auf. Der vertikale Schenkel 11.1 weist einen gegenüber der falzseitigen Vorderseite 19 zurückversetzten Schenkelabschnitt 20 auf. Im Ausführungsbeispiel ist der Schenkelabschnitt 20 Bestandteil eines Stützwinkels 21. Der vertikale Schenkel 11.1 weist eine Aussparung 22 auf, so dass für das freie Ende 23 der Steuerlasche 12 bei geschlossenem Flügel genügend Platz verbleibt und eine Bewegung des Flügels nicht behindert wird. Auch ein Teil des Eckbands kann in die Aussparung 22 ragen, wenn der Flügel geschlossen ist. Um die Grundplatte 11 zu stabilisieren, ist der Stützwinkel 21 vorgesehen. Der Stützwinkel 21 weist eine Durchgangsöffnung 24 auf, so dass auch der Stützwinkel 21 mit dem Blendrahmen verschraubt werden kann.

Aus der Darstellung der Figur 1 ist erkennbar, dass die Führung 16 gebogen ausgeführt ist. Durch die Enden der Führung 16 wird die Bewegung der Steuerlasche 12 relativ zum horizontalen Schenkel 11.2 der Grundplatte 11 begrenzt. Die Grundplatte 11 und die Traglasche 13 bilden zusammen eine Lastaufnahmeeinrichtung 30 aus. Hierzu weist die Grundplatte 11 eine sich nach unten erstreckende Hülse 31 auf, in die ein Stützbolzen 32, der fest mit einem Ende der Traglasche 13 verbunden ist, hineinragt. Dabei leitet die Traglasche 13 das unter dem Gewicht des ausgestellten Flügels entstehende Biegemoment über den Stützbolzen 32 in die Hülse 31 ein. Die Hülse 31 dient als Gegenlager zu dem auftretenden Biegemoment, welches über die Traglasche 13 und den Stützbolzen 32 eingeleitet wird. Die Hülse 31 und der Stützbolzen 32 bilden ein Drehgelenk. Die auftretenden Kräfte werden über die Hülse 31 auf die Grundplatte 11 übertragen. Dieses leitet die Kräfte über die Verschraubung in den Rahmen ein. Dadurch, dass die Lastaufnahmeeinrichtung 30 nach unten, insbesondere in den Rahmen, ragt, nimmt der Beschlag 10 nur wenig Raum im Falzluftbereich ein.

Durch den Stützwinkel 21 wird verhindert, dass die Grundplatte 11, insbesondere deren horizontaler Schenkel 11.2, nach vorne abkippen kann, wenn schwere Flügel verwendet werden. Die Grundplatte 11 wird durch den Stützwinkel 21 im Bereich der Hülse 31 verstärkt, was das Gesamtsystem wesentlich steifer macht. Der Stützwinkel 21 verhindert das Abkippen der Grundplatte 11 im Bereich des Schließbolzens 32. Somit kommt es nicht zu einer Verspannung des Systems, was zu erhöhtem Verschleiß führen würde. Bei der gezeigten Grundplatte 11 handelt es sich um eine Standardgrundplatte, die für leichtere Flügelgewichte ohne den Stützwinkel 21 verwendet werden kann. Durch den Stützwinkel 21 kann eine Standardgrundplatte 11 für schwere Flügellasten ausgelegt werden.

In der Figur 3 ist eine Draufsicht von unten auf die Grundplatte 11, insbesondere auf den horizontalen Schenkel 11.2 gezeigt. Hier ist zu erkennen, dass ein Abschnitt 21.1 des Stützwinkels 21 den horizontalen Schenkel 11.2 untergreift. Die Hülse 31 ragt dabei durch den Stützwinkel 21.

In der Seitenansicht der Figur 4 ist zu erkennen, dass der Stützwinkel 21 mit seinem vertikalen Schenkel 21.2 den vertikalen Schenkel 11.1 der Grundplatte 11 hintergreift und mit seinem horizontalen Schenkel 21.1 den horizontalen Schenkel 11.2 der Grundplatte 11 untergreift. Somit wird die Grundplatte 11 im Eckbereich durch den Stützwinkel 21 stabilisiert. Weiterhin ist zu erkennen, dass der Schenkel 21.1 besonders dicht, insbesondere ohne Spalt unten an dem horizontalen Schenkel 11.2 anliegt. Dadurch wird eine größtmögliche Stabilität erzielt. Vorzugsweise ist der Stützwinkel 21 materialschlüssig, insbesondere durch Löten oder Schweißen mit der Grundplatte 11 verbunden.

In den Figuren 4 und 5 ist eine Ausführungsform eines Ecklagerbeschlags 50 mit einem Eckband 51 gezeigt. Der Bolzen 52 weist eine Hintergriff 53 auf, mit dem er das Eckband 51 abschnittsweise hintergreift. Dadurch sind die Traglasche 13 und das Eckband 51 miteinander verbunden. Die Scherengeometrie 14 kann nicht abkippen. Dadurch wird die Grundplatte 11 entlastet. Die Verbindung zwischen der Traglasche 13 und dem Eckband 51 wird am einfachsten mit einer Art Bajonettverschluss hergestellt. Der Bolzen 52 ist im Querschnitt T-förmig ausgebildet. Nach dem Einsetzen des Flügels, an dem das Eckband 51 befestigt ist, wird durch Verdrehen des Bolzens ein Hintergriff am Eckband 51 erzeugt. Somit ist ein Absenken der Traglasche 13 nicht mehr möglich.

## Patentansprüche

1. Verdeckt liegender Ecklagerbeschlag (10,50) für ein Fenster, eine Tür oder dgl. mit einer an einem Rahmen zu befestigenden Grundplatte (11), die einen horizontalen und einen vertikalen Schenkel (11.1,11.2) aufweist, wobei ein Schenkelabschnitt (20) des vertikalen Schenkels (11.1) gegenüber der falzluftseitigen Vorderseite (19) des vertikalen Schenkels (11.1) zurückversetzt ist, **dadurch gekennzeichnet, dass** der Schenkelabschnitt (20) sich unmittelbar an den horizontalen Schenkel (11.2) anschließt, um Platz für ein Eckband zu schaffen.

2. Ecklagerbeschlag nach Anspruch 1, **dadurch gekennzeichnet, dass** der zurück versetzte Schenkelabschnitt (20) aus dem vertikalen Schenkel (11.1) ausgeformt ist.

3. Verdeckt liegender Ecklagerbeschlag (10, 50) für ein Fenster, eine Tür oder dergleichen mit einer an einem Rahmen zu befestigenden Grundplatte (11), die einen horizontalen und einen vertikalen Schenkel (11.1, 11.2) aufweist, wobei ein Stützwinkel (21) vorgesehen ist, der mit der Grundplatte (11) verbunden ist, **dadurch gekennzeichnet, dass** der Stützwinkel (21) den vertikalen Schenkel (11.1) der Grundplatte (11) abschnittsweise hintergreift und den horizontalen Schenkel (11.2) abschnittsweise untergreift.

4. Ecklagerbeschlag nach Anspruch 3, **dadurch gekennzeichnet, dass** der Stützwinkel (21) mit der Grundplatte (11) mittels Schweißen, Kleben, Löten, Nieten oder dgl. fest verbunden ist.

5. Ecklagerbeschlag nach einem der vorhergehenden Ansprüche 3 oder 4, **dadurch gekennzeichnet, dass** die Grundplatte (11) und der Stützwinkel (21) spaltfrei verbunden sind.

6. Ecklagerbeschlag nach einem der vorhergehenden Ansprüche, **dadurch gekennzeichnet, dass** der zurückversetzte Schenkelabschnitt (20) oder der Stützwinkel (21) eine Durchgangsöffnung für eine Schraubbefestigung an einem Rahmen aufweist.

7. Ecklagerbeschlag nach einem der vorhergehenden Ansprüche, **dadurch gekennzeichnet, dass** eine nach unten gerichtete Lastaufnahmeeinrichtung (30) vorgesehen ist.

8. Ecklagerbeschlag nach einem der vorhergehenden Ansprüche, **dadurch gekennzeichnet, dass** die Grundplatte (11) zumindest einen Teil der Lastaufnahmeeinrichtung (30) aufweist.

9. Ecklagerbeschlag nach einem der vorhergehenden Ansprüche, **dadurch gekennzeichnet, dass** die Grundplatte (11) eine nach unten gerichtete Hülse (31) aufweist, in der ein nach unten gerichteter Stützbolzen (32) einer Traglasche (13) drehbar angeordnet ist.

10. Ecklagerbeschlag nach einem der vorhergehenden Ansprüche, **dadurch gekennzeichnet, dass** eine Scherengeometrie (14), bestehend aus der Traglasche (13) und einer Steuerlasche (12) vorgesehen ist.

11. Ecklagerbeschlag nach Anspruch 10, **dadurch gekennzeichnet, dass** eine Lasche (12,13) dicker ausgebildet ist als die andere.

12. Ecklagerbeschlag nach einem der vorhergehenden Ansprüche 10 oder 11, **dadurch gekennzeichnet, dass** die Traglasche (13) mit einem flügelseitigen Eckband (51) verbunden ist.

13. Ecklagerbeschlag nach Anspruch 12, **dadurch gekennzeichnet, dass** an der Traglasche (13) ein einen Hintergriff (53) aufweisender Bolzen (52) vorgesehen ist, der einen Abschnitt des Eckbandes (51) hintergreift.

14. Ecklagerbeschlag nach einem der vorhergehenden Ansprüche, **dadurch gekennzeichnet, dass** der horizontale Schenkel (11.2) der Grundplatte (11) eine Führung (16) für die Steuerlasche (12) aufweist, wobei die Führung (16) gebogen ausgebildet ist und/oder schräg zu einer Längsrichtung des horizontalen Schenkels (11.2) ausgerichtet ist.

15. Fenster, Tür oder dergleichen, mit einem festen Rahmen und/oder wenigstens einem Flügel, umfassend ein Ecklagerbeschlag (10,50) nach einem der vorhergehenden Ansprüche.

## Claims

1. Concealed corner bearing fitting (10, 50) for a window, a door or the like, having a base plate (11) which is to be fastened to a frame and which has a horizontal and a vertical member (11.1, 11.2), wherein a member portion (20) of the vertical member (11.1) is set back in relation to the front side (19), situated in the rebate clearance, of the vertical member (11.1), **characterised in that** the member portion (20) directly adjoins the horizontal member (11.1) in order to create space for a corner hinge.

2. Corner bearing fitting according to claim 1, **characterised in that** the set-back member portion (20) is formed out of the vertical member (11.1).

3. Concealed corner bearing fitting (10, 50) for a window, a door or the like, having a base plate (11) which is to be fastened to a frame and which has a horizontal and a vertical member (11.1, 11.2), wherein an angled support bracket (21) joined to the base plate (11) is provided, **characterised in that** the angled support bracket (21) engages behind portions of the vertical member (11.1) of the base plate (11) and engages under portions of the horizontal member (11.2).

4. Corner bearing fitting according to claim 3, **characterised in that** the angled support bracket (21) is fixedly joined to the base plate (11) by means of welding, adhesive bonding, soldering, riveting or the like.

5. Corner bearing fitting according to either of the preceding claims 3 and 4, **characterised in that** the base plate (11) and the angled support bracket (21) are joined without any gap.

6. Corner bearing fitting according to any one of the preceding claims, **characterised in that** the set-back member portion (20) or the angled support bracket (21) has a passage for screw-fastening to a frame.

7. Corner bearing fitting according to any one of the preceding claims, **characterised in that** a downwardly oriented load-bearing device (30) is provided.

8. Corner bearing fitting according to any one of the preceding claims, **characterised in that** the base plate (11) includes at least part of the load-bearing device (30).

9. Corner bearing fitting according to any one of the preceding claims, **characterised in that** the base plate (11) has a downwardly oriented sleeve (31) in which a downwardly oriented support pin (32) of a supporting arm (13) is rotatably arranged.

10. Corner bearing fitting according to any one of the preceding claims, **characterised in that** a scissors geometry (14), consisting of the supporting arm (13) and a control arm (12), is provided.

11. Corner bearing fitting according to claim 10, **characterised in that** one arm (12, 13) is thicker than the other.

12. Corner bearing fitting according to either of the preceding claims 10 and 11, **characterised in that** the supporting arm (13) is connected to a corner hinge (51) situated on the leaf.

13. Corner bearing fitting according to claim 12, **characterised in that** a pin (52) having an engaging element (53) is provided on the supporting arm (13), which engaging element (53) engages behind a portion of the corner hinge (51).

14. Corner bearing fitting according to any one of the preceding claims, **characterised in that** the horizontal member (11.2) of the base plate (11) has a guide (16) for the control arm (12), wherein the guide (16) is curved and/or is oriented at an angle to a longitudinal direction of the horizontal member (11.2).

15. Window, door or the like, having a fixed frame and/or at least one leaf, comprising a corner bearing fitting (10, 50) according to any one of the preceding claims.

## Revendications

1. Ferrure de palier d'angle non apparente (10, 50) pour une fenêtre, une porte ou analogue, avec une plaque de base (11) destinée à être fixée sur un cadre et comprenant une branche horizontale (11.2) et une branche verticale (11.1), sachant qu'une partie de branche (20) de la branche verticale (11.1) est en retrait par rapport à la face avant (19) côté jeu de joint de la branche verticale (11.1), **caractérisée en ce que** la partie de branche (20) se raccorde directement à la branche horizontale (11.2), afin de créer de la place pour une bande d'angle.

2. Ferrure de palier d'angle selon la revendication 1, **caractérisée en ce que** la partie de branche en retrait (20) est formée en creux à partir de la branche verticale (11.1).

3. Ferrure de palier d'angle non apparente (10, 50) pour une fenêtre, une porte ou analogue, avec une plaque de base (11) destinée à être fixée sur un cadre et comprenant une branche horizontale (11.2) et une branche verticale (11.1), sachant qu'il est prévu une équerre de soutien (21) qui est assemblée à la plaque de base (11), **caractérisée en ce que** l'équerre de soutien (21) s'engage pour partie derrière la branche verticale (11.1) de la plaque de base (11) et pour partie sous la branche horizontale (11.2).

4. Ferrure de palier d'angle selon la revendication 3, **caractérisée en ce que** l'équerre de soutien (21) est fixement assemblée à la plaque de base (11) par soudage, collage, brasage, rivetage ou analogue.

5. Ferrure de palier d'angle selon la revendication 3 ou 4, **caractérisée en ce que** la plaque de base (11) et l'équerre de soutien (21) sont assemblées sans interstices.

6. Ferrure de palier d'angle selon l'une des revendications précédentes, **caractérisée en ce que** la partie de branche en retrait (20) ou l'équerre de soutien (21) présente une ouverture de passage pour une fixation par vis sur un cadre.

7. Ferrure de palier d'angle selon l'une des revendications précédentes, **caractérisée en ce qu'**il est prévu un dispositif d'absorption de charge (30) dirigé vers le bas.

8. Ferrure de palier d'angle selon l'une des revendications précédentes, **caractérisée en ce que** la plaque de base (11) présente au moins une partie du dispositif d'absorption de charge (30).

9. Ferrure de palier d'angle selon l'une des revendications précédentes, **caractérisée en ce que** la plaque de base (11) présente une douille (31) dirigée vers le bas, dans laquelle est disposé à rotation un goujon de soutien (32), dirigé vers le bas, d'une patte porteuse (13).

10. Ferrure de palier d'angle selon l'une des revendications précédentes, **caractérisée en ce qu'**il est prévu une géométrie en ciseaux (14), constituée de la patte porteuse (13) et d'une patte de commande (12).

11. Ferrure de palier d'angle selon la revendication 10, **caractérisée en ce qu'**une des pattes (12, 13) est réalisée plus épaisse que l'autre.

12. Ferrure de palier d'angle selon la revendication 10 ou 11, **caractérisée en ce que** la patte porteuse (13) est assemblée à une bande d'angle (51) côté battant.

13. Ferrure de palier d'angle selon la revendication 12, **caractérisée en ce qu'**un boulon (52) présentant un organe de prise arrière (53) est prévu sur la patte porteuse (13), boulon qui s'engage derrière une partie de la bande d'angle (51).

14. Ferrure de palier d'angle selon l'une des revendications précédentes, **caractérisée en ce que** la branche horizontale (11.2) de la plaque de base (11) présente un guide (16) pour la patte de commande (12), sachant que le guide (16) est réalisé arqué et/ou est orienté en oblique par rapport à une direction longitudinale de la branche horizontale (11.2).

15. Fenêtre, porte ou analogue, avec un cadre dormant et/ou au moins un battant, comprenant une ferrure de palier d'angle (10, 50) selon l'une des revendications précédentes.
